# EUROPÄISCHE PATENTSCHRIFT

(11) **EP 0 151 447 B1**
(45) Veröffentlichungstag und Bekanntmachung des Hinweises auf die Patenterteilung: **28.09.1988**
(21) Anmeldenummer: 85100815.1
(22) Anmeldetag: 26.01.1985
(51) Int. Cl.: D21F 3/02

(54) **Nasspresse zum Entwässern einer Warenbahn**
Wet press for dewatering a web material
Presse humide pour la déshydratation d'une matière en bande

(30) Priorität: 06.02.1984 CH 534/84
(43) Veröffentlichungstag der Anmeldung: 14.08.1985
(73) Patentinhaber: SULZER-ESCHER WYSS GMBH, D-88183 Ravensburg (DE)
(72) Erfinder: Heitmann, Peter, Dipl.-Ing., D-8900 Augsburg (DE); Holik, Herbert, Dipl.-Ing., D-7980 Ravensburg (DE); Mirsberger, Peter, Dipl.-Ing., D-7981 Berg (DE)

(56) Entgegenhaltungen:
- FR-A- 2 219 836
- US-A- 3 970 515

## Beschreibung

Die Erfindung betrifft eine Nasspresse zum Entwässern einer Warenbahn mit einer rotierenden Walze und einer Anpresseinrichtung, zwischen denen die Warenbahn zusammen mit mindestens einem wasseraufnehmenden Band in einem Pressspalt entlang eines Teiles des Walzenumfanges geführt ist, wobei die Anpresseinrichtung ein hydrostatisches Druckelement aufweist, das einen in Pressrichtung beweglichen Stützschuh aufweist, welcher in Laufrichtung der Warenbahn im Pressspalt hintereinander mindestens zwei Drucktaschen besitzt, die mit Kanälen mit einem gemeinsamen, mit Druckmedium versorgten Druckraum verbunden sind.

Solche Nasspressen sind beispielsweise aus DE-A-2 313 920 bekannt und dienen der Entwässerung, z. B. einer Papier- oder Pappenbahn oder eines anderen Fasermaterials, wobei die Warenbahn zusammen mit beispielsweise einem wasseraufsaugenden Filzband und einem wasserundurchlässigen Pressband durch einen Pressspalt geführt wird, der durch eine Walze und ein hydrostatisches Druckelement gebildet wird. Hierbei wird zwar eine gleichmässige Anpressung im Pressspalt über eine gewisse Länge der Warenbahn in Laufrichtung erreicht, so dass die Entwässerung der auszupressenden Warenbahn deutlich besser ist als bei Nasspressen mit zwei nur in einer Linie quer zur Warenbahn wirkenden Walzen. Die Entwässerungsleistung ist jedoch noch nicht optimal, da der Anpressdruck im Pressspalt über die gesamte Länge nahezu konstant bleibt.

Es ist zwar bereits bekannt, beispielsweise aus DE-A-3105276 oder US-A-3 783 097, bei einer Nasspresse mit einer Walze und einer mit dieser in einem Pressspalt bestimmter Länge zusammenwirkenden Anpresseinrichtung einen im Pressspalt sukzessive ansteigenden Anpressdruck vorzusehen. Dies wird bei diesen Nasspressen-dadurch erreicht, dass in Laufrichtung hintereinander mehrere Druckkammern oder mehrere hydraulisch anpressbare Lagerschuhe vorgesehen sind. Zur Erzielung eines in Laufrichtung ansteigenden Anpressdruckes müssen die einzelnen hintereinander angeordneten Druckkammern oder Lagerschuhe mit einem verschiedenen und sukzessive ansteigenden Druck mit einem geeigneten Druckmittel versorgt werden. Dies bedingt jedoch eine aufwendige Steuerung des Druckes in den einzelnen Druckräumen und eine Vielzahl von Steuereinrichtungen und Steuerleitungen. Ausserdem sind in Laufrichtung mehrere unabhängige Lagerelemente erforderlich, was den konstruktiven Aufwand in unerwünschtem Masse vergrössert. Weiterhin tritt zwischen den Lagerschuhen ein Druckabfall auf, der zu einer unerwünschten Rückbefeuchtung der Warenbahn führt.

Die Erfindung setzt sich die Aufgabe, die vorstehend erwähnten Nachteile vorbekannter Nasspressen zu vermeiden und insbesondere eine Nasspresse zu schaffen, bei welcher eine verbesserte Entwässerung einer Warenbahn ohne die Notwendigkeit einer komplizierten Steuerung mehrerer Druckelemente und unter Vermeidung einer Vielzahl solcher Druckelemente in Laufrichtung erreichbar ist, wobei trotzdem mit geringstmöglichem Aufwand eine Entwässerung mit sukzessive steigendem Anpressdruck und minimaler Rückbefeuchtung erzielt wird.

Erfindungsgemäss wird diese Aufgabe dadurch gelöst, dass die Anpresseinrichtung einen relativ zum Druckraum beweglichen Kolben aufweist, der relativ zum Stützschuh unsymmetrisch derart angeordnet ist, dass die Fläche der Drucktaschen, in Laufrichtung der Warenbahn gesehen, vor der Mittelachse des Kolbens grösser ist als die Fläche der Drucktaschen hinter der Mittelachse des Kolbens.

Besonders vorteilhaft ist es dabei, wenn die Querschnittte der in Laufrichtung der Warenbahn hintereinander vorgesehenen Drucktaschen eine abnehmende Pressfläche und/oder dass die zugehörigen Kanäle einen steigenden Querschnitt aufweisen.

Die Erfindung geht dabei von der Erkenntnis aus, dass sich infolge der unsymmetrischen geometrischen Ausbildung des Druckelementes, insbesondere der asymmetrischen Anordnung des Kolbens, unterstützt von der unterschiedlichen Ausbildung der Drucktaschen und Kanäle, infolge des Bestrebens des Druckelementes einem Kippmoment entgegenzuwirken, sich in den Drucktaschen im Betrieb unterschiedliche Drücke einstellen, obwohl sämtliche Drucktaschen über die kommunizierenden Kanäle mit dem gleichen Druckraum verbunden sind.

Dabei ist besonders vorteilhaft, die Asymmetrie des Kolbens, die wirksame Druckfläche, und den Querschnitt der Kanäle für die im gemeinsamen Stützschuh vorgesehenen Drucktaschen so zu wählen und so aufeinander abzustimmen, dass. der im Betrieb entstehende Spalt zwischen der Oberfläche der Druckelemente und der Gegenfläche über den gesamten Umfang angenähert konstant ist. Tritt beispielsweise einlaufseitig ein grösserer Spalt auf als an der Auslaufseite des Druckelementes, so kann der Querschnitt des Kanales der einlaufseitigen Drucktasche soweit vermindert werden, dass sich an beiden Seiten ein gleichgrosser Spalt einstellt.

Es ist auf diese Weise möglich, die Druckelemente in Laufrichtung der Warenbahn gesehen derart unsymmetrisch auszubilden und die Asymmetrie des Kolbens relativ zu den Drucktaschen so zu wählen, dass die resultierende Presskraft etwa im Mittelpunkt des Kolbens angreift.

Die Erfindung wird anhand der in den Figuren dargestellten Ausführungsbeispiele näher erläutert.
Figur 1 zeigt eine Nasspresse im Längsschnitt.
Figur 2 zeigt eine zweite Anpresseinrichtung im Längsschnitt.
Figur 3 zeigt eine dritte Anpresseinrichtung in der Aufsicht.
Figur 4 zeigt eine vierte Anpresseinrichtung in der Aufsicht.
Figur 5 zeigt eine Anpresseinrichtung mit mehreren Druckelementen in der Aufsicht.
Figur 6 zeigt eine Anpresseinrichtung mit mehreren Kolben.

Die in Figur 1 in schematischer Darstellung wiedergegebene Nasspresse besteht aus einer Walze 1 und einer Anpresseinrichtung 2, zwischen denen die Warenbahn, beispielsweise eine Papierbahn 3 zusammen mit einem wasseraufnehmenden Band 4, zum Beispiel einem Filzband und einem flexiblen, wasserundurchlässigen Mantel 5, in einen Pressspalt 6 entlang eines Teiles A des Walzen-Umfanges geführt ist. Während des Durchganges der Papierbahn 3 durch diesen Pressspalt 6 erfolgt die Entwässerung der Papierbahn mit sukzessive steigendem Pressdruck, wobei das aus der Papierbahn 3 austretende Wasser vom Filzband 4 aufgenommen wird. Nötigenfalls können noch weitere Bänder, beispielsweise ein Siebband, zusätzlich durch den Pressspalt geführt werden.

Die Walze 1 kann als Massiv-, Rohr- oder Saugwalze ausgeführt sein, oder auch als Durchbiegungsausgleichswalze, wie beispielsweise in US-A-3 802 044 beschrieben, oder als relativ flexibler, im Innern geeignet abgestützter bandförmiger Walzenmantel.

Der wasserundurchlässige Mantel 5 kann als flexibler Walzenmantel ohne Führungsrollen ausgebildet sein oder als endloses Gummiband, welches nötigenfalls über mehrere Führungsrollen 8, 9, 10 geführt ist. In jedem Fall muss eine hinreichende Flexibilität und Anpassbarkeit an die Oberfläche der Walze 1 im Pressspalt 6 gewährleistet sein.

Die Anpresseinrichtung 2 besteht aus einem oder mehreren quer zur Laufrichtung nebeneinander angeordneten hydrostatischen Druckelementen 11, die beispielsweise analog zu US-A-3 802 044 ausgeführt sein können. Die Kolben 20 dieser Druckelemente sind in zylindrischen oder nutenförmigen Druckräumen 12 eines Querträgers 13 in Pressrichtung P beweglich und in gewissem Grade gegen die Pressrichtung neigbar, so dass die Stützschuhe 30 der Druckelemente an die Gegenfläche, d. h. die Walzen-Oberfläche, anpassbar sind. Der Druckraum 12 ist an eine Leitung 14 angeschlossen und wird über diese mit einem geeigneten Druckmittel, z. B. Oel oder Wasser, mit einem bestimmten Druck versorgt. Die Stützschuhe 30 der Druckelemente 11 weisen an ihrer Pressfläche mehrere Lagertaschen auf, beispielsweise in Laufrichtung L hintereinander zwei Lagertaschen 15 und 16. Dabei kann die wirksame Druckfläche der einlaufseitigen Lagertasche 15 grösser sein als die wirksame Druckfläche der auslaufseitigen Drucktasche 16. Beide Drucktaschen 15 und 16 sind über Kanäle mit dem gemeinsamen Druckraum 12 verbunden, und zwar die einlaufseitige Drucktasche 15 mittels eines Kanales 17 geringeren Querschnittes und die auslaufseitige Drucktasche 16 mit einem Kanal 18 grösseren Querschnittes.

Dabei ist der Kolben 20 des Druckelementes relativ zu dem von ihm getragenen Stützschuh 30 unsymmetrisch angeordnet, und zwar so, dass die in Laufrichtung L gesehen vor der Mittelachse M des Kolbens 20 liegende wirksame Druckfläche, d. h. im wesentlichen die Druckfläche der Drucktasche 15, grösser ist als die hinter der Mittelachse M des Kolbens 20 liegende wirksame Druckfläche, d. h. im wesentlichen die Druckfläche der Drucktasche 16.

Durch die beschriebene Ausbildung der Druckelemente 11 wird erreicht, dass sich im Betrieb in der Drucktasche 16 ein höherer Druck einstellt als in der Drucktasche 15, obwohl beide Drucktaschen in kommunizierender Verbindung mit dem gemeinsamen Druckraum 12 stehen, so dass eine verbesserte Entwässerung der Papierbahn 3 unter sukzessive ansteigendem Pressdruck ermöglicht wird. Dabei ist in Laufrichtung nur ein einziges Anpresselement erforderlich, und es sind keine separaten Regeleinrichtungen für die in Laufrichtung hintereinander vorgesehenen Drucktaschen erforderlich. In den beschriebenen unsymmetrischen Druckelementen stellt sich automatisch ein in Laufrichtung sukzessive ansteigender Pressdruck ein.

Im allgemeinen wird sich bei einer asymmetrischen Ausbildung eines Druckelementes der im Betrieb entstehende Spalt zwischen der Pressfläche des Druckelementes und der Gegenfläche entlang des Umfanges der Druckfläche verschieden gross ausbilden, d. h. einlaufseitig wird der Spalt einen anderen Wert haben als auslaufseitig. Die Grösse dieses Spaltes stellt sich in der Regel so ein, dass die aus dem Spalt aus den Drucktaschen ausfliessende Menge des Druckmittels der vom Druckraum über die Kanäle in die Drucktaschen nachgelieferten Menge des Druckmittels entspricht. Durch eine Aenderung des Querschnittes der Kanäle 17 und 18 kann daher die Grösse des einlaufseitigen, beziehungsweise auslaufseitigen Spaltes variiert und auf einen gewünschten Wert eingestellt werden. In der Regel wird man die Querschnitte der Kanäle an die Geometrie der Drucktaschen 15 bzw. 16 so anpassen, dass der Spalt am ganzen Umfang der Druckfläche des Druckelementes gleich ist. Eine solche Anpassung der Kanäle an die zugehörigen Drucktaschen kann entweder durch Berechnung oder durch Beobachtung der praktisch entstehenden Spaltweiten und entsprechende Aenderung der Kanalquerschnitte erfolgen.

Das Druckmittel fliesst aus den Drucktaschen 15 und 16 nicht nur in den Aussenbereich aus, sondern da sich in beiden Drucktaschen ein Druckunterschied einstellt, besteht die Tendenz, dass Druckmittel aus der Drucktasche 16 mit höherem Druck in die Drucktasche 15 mit niedrigerem Druck hinüberfliesst. Zur Verhinderung dieses Effektes können auf der Pressfläche des Druckelementes zwischen den Drucktaschen 15 und 16 Schlitze vorgesehen sein, die mit einer Druckmittelabflussleitung 19 in Verbindung stehen.

Wegen des asymmetrischen Aufbaues der Druckelemente 11 und der unsymmetrischen Anordnung des Kolbens 20 relativ zum Stützschuh 30 ergibt sich ein unterschiedlicher Druck in den Drucktaschen 15 und 16 des Stützschuhes 30 derart, dass die resultierende Presskraft der Drucktaschen etwa in der Kolbenmittelachse M angreift und ein Kippmoment vermieden wird.

Es sei noch erwähnt, dass für jede der Drucktaschen statt eines einzigen Verbindungs-Kanales mit dem Druckraum 12 auch mehrere Kapillaren vorgesehen sein können. Der für die Wirkung massgebende Querschnitt ist in diesem Falle die Summe der Querschnitte der einzelnen kapillaren für die entsprechende Drucktasche.

Wie in Figur 2 dargestellt, kann das Druckelement.11 in Laufrichtung L hintereinander auch mehr als zwei Drucktaschen aufweisen, beispielsweise drei Drucktaschen 21,22 und 23 mit sukzessive steigendem Druck. Dabei nimmt die wirksame Druckfläche in den drei Drucktaschen in Laufrichtung L sukzessive ab. Mit dem gemeinsamen Druckraum 12 sind die drei Drucktaschen mit Kanälen 24, 24 und 26 verbunden, deren Querschnitt in Laufrichtung L sukzessive ansteigt. Auch hier ist die Stützfläche 30 wiederum unsymmetrisch zur Mittelachse M des Kolbens 20 angeordnet und ausgebildet.

Figur 3 zeigt die Pressfläche einer Anpresseinrichtung in der Aufsicht. Quer zur Laufrichtung L sind jeweils eine bestimmte Anzahl von Drucktaschen nebeneinander in zwei Reihen 15 und 16 angeordnet. Dabei ist die Kolbenleiste 20 unsymmetrisch zu der Pressfläche angeordnet, die Druckfläche der einlaufseitigen Drucktaschen 15 ist grösser als die der auslaufseitigen Drucktaschen 16, und der Querschnitt der zugehörigen Kanäle 17 der einlaufseitigen Drucktaschen ist kleiner als der der Kanäle 18 der auslaufseitigen Drucktaschen 16.

Wie Figur 4 zeigt, kann die Anzahl der Drucktaschen in den beiden Reihen 15 und 16 verschieden sein, beispielsweise wie dargestellt, können die einlaufseitigen Drucktaschen 15 breiter ausgeführt sein als die auslaufseitigen Drucktaschen 16. Wichtig ist lediglich, dass die Drucktaschen relativ zum Kolben die vorstehend angegebene Asymmetrie aufweisen.

Wie in Figur 5 gezeigt, kann statt einer als über die gesamte Breite der Papierbahn durchgehenden Leiste mit in mehreren Reihen nebeneinanderliegenden Drucktaschen die Anpresseinrichtung auch aus mehreren quer zur Laufrichtung L nebeneinander angeordneten einzelnen Druckelementen 27¹ ... 27⁵ bestehen. Bei einer quadratischen oder rechteckigen Ausbildung der Pressfläche der Druckelemente, wie dies die Regel ist, ergeben sich jedoch Schwierigkeiten dadurch, dass zwischen den einzelnen Druckelementen notwendigerweise Spalten vorhanden sind, die einen Druckabfall zwischen den einzelnen Druckelementen bewirken. Ein solcher Druckabfall entsteht zwangsläufig an den Grenzen zweier benachbarter Druckelemente auch dann, wenn diese dicht an dicht über die Breite gepackt sind. Dies führt zu einer ungleichmässigen Entwässerung über die Breite der Warenbahn und beispielsweise zu einer unerwünschten Streifigkeit des erzeugten Papieres. Zur Vermeidung dieses Effektes ist es vorteilhaft, die Spalten 28¹ ... ₂₈⁴ zwischen den einzelnen Druckelementen 27¹ ... 27⁵ in einer von der Laufrichtung L der papierbahn abweichenden Richtung vorzusehen. Im Beispiel nach Figur 5 verlaufen die Spalten 28¹ ... 28⁴ in spitzem Winkel, d. h. schräg zur Laufrichtung L. Dabei sind die Pressflächen der einzelnen Druckelemente 27¹ ... 27⁵ als Parallelogramme ausgebildet. Natürlich kann auch eine andere Ausbildung vorgesehen sein, nur muss sichergestellt sein, dass die Spalten nicht durchgehend parallel zur Laufrichtung L verlaufen. Damit wird in jedem Fall erreicht, dass quer zur Papierbahn sämtliche Zonen mit einem hinreichenden Pressdruck behandelt und entwässert werden, wodurch eine Streifigkeit des erzeugten Papieres vermieden wird.

Wie in Figur 6 gezeigt, kann die Anpresseinrichtung zwar einen als durchgehende Leiste ausgebildeten Stützschuh 30 aufweisen, der jedoch statt von einer Kolbenleiste von mehreren separaten Kolben 20¹, 20², 20³ getragen wird, die jeweils zu mehreren Drucktaschen gehören, z. B. in Figur 6 zwei unterschiedliche Drucktaschen 15, 16. Auch hier sind die Drucktaschen unsymmetrisch zur Mitte M des Kolbens angeordnet, so dass auch in diesem Falle ein sukzessive ansteigender Pressdruck erreicht wird.

Während in den vorstehend beschriebenen Ausführungsbeispielen der Kolben mit dem Stützschuh fest verbunden und zusammen mit diesem in einem feststehenden Druckraum beweglich ist, kann umgekehrt auch der Kolben feststehend und mit dem Querträger verbunden sein, während der Druckraum von einer Kappe an der Rückseite des Stützschuhs abgeschlossen wird, welche Kappe die Verbindungskanäle zu den Lagertaschen enthält und deren Verlängerung eine Hülse bildet, die relativ zum Kolben beweglich ist.

## Patentansprüche

1. Nasspresse zum Entwässern einer Warenbahn (3) mit einer rotierenden Walze (1) und einer Anpresseinrichtung (2), zwischen denen die Warenbahn (3) zusammen mit mindestens einem wasseraufnehmenden Band (4) in einem Pressspalt (6) entlang eines Teiles (A) des Walzen-Umfanges geführt ist, wobei die Anpresseinrichtung (2) ein hydrostatisches Druckelement (11) aufweist, das einen relativ zum Druckraum (12) beweglichen Kolben (20), sowie einen in Pressrichtung (P) beweglichen Stützschuh (30) aufweist, welcher in Laufrichtung (L) der Warenbahn (3) im Pressspalt (6) hintereinander mindestens zwei Drucktaschen (15, 16 ; 21, 22, 23) besitzt, die mit Kanälen (17, 18 ; 24, 25, 26) mit einem gemeinsamen, mit Druckmedium versorgten Druckraum (12) verbunden sind, dadurch gekennzeichnet, dass der bewegliche Kolben (20) relativ zum Stützschuh (30) unsymmetrisch derart angeordnet ist, dass die gesamte Fläche der Drucktaschen (15, 16, 21, 22) in Laufrichtung (6) der Warenbahn (3) gesehen, vor der Mittelachse (M) des Kolbens (20) grösser ist als die gesamte Fläche der Drucktaschen (16, 22, 23) hinter der Mittelachse (M) des Kolbens (20).

2. Nasspresse nach Anspruch 1, dadurch gekennzeichnet, dass die wirksamen Druckflächen der Drucktaschen (15, 16 ; 21, 22, 23) in Laufrichtung (L) abnehmen.

3. Nasspresse nach Anspruch 1 oder 2, dadurch gekennzeichnet, dass die Querschnitte der die Drucktaschen (15,16 ; 21, 22, 23) mit dem gemeinsamen Druckraum (12) verbindenden Kanäle (17, 18 ; 24, 25, 26) in Laufrichtung (L) zunehmen.

4. Nasspresse nach den Ansprüchen 1-3, dadurch gekennzeichnet, dass die unsymmetrische Anordnung des Kolbens (20) relativ zum Stützschuh (30); das Verhältnis der Druckfläche der in Laufrichtung (L) aufeinanderfolgenden Drucktaschen (15, 16 ; 21, 22, 23), sowie das Verhältnis der Querschnitte der die Drucktaschen mit dem gemeinsamen Druckraum verbindenden Kanäle (17, 18 : 24, 25, 26) so aufeinander abgestimmt sind, dass die Spalt-Höhe (6), in Laufrichtung (L) gesehen, angenähert konstant ist.

5. Nasspresse nach einem der Ansprüche 1-4, dadurch gekennzeichnet, dass die unsymmetrische Anordnung des Kolbens (20) relativ zum Stützschuh (30) und das Verhältnis der Druckflächen der in Laufrichtung (L) aufeinanderfolgenden Drucktaschen (15, 16 ; 21, 22, 23) so aufeinander abgestimmt sind, dass die Resultierende der Kräfte der Drucktaschen wenigstens angenähert in der Mittelachse (M) des Kolbens (20) angreift.

6. Nasspresse nach einem der Ansprüche 1-5, dadurch gekennzeichnet, dass das hydrostatische Druckelement (11) in Laufrichtung (L) der Faserbahn (3) mehr als zwei Drucktaschen (21, 22, 23) besitzt, wobei die gesamten wirksamen Druckquerschnitte der Drucktaschen in Laufrichtung (L) abnehmen und/oder die Querschnitte der zum gemeinsamen Druckraum (12) führenden Kanäle (24, 25, 26) zunehmen.

7. Nasspresse nach einem der Ansprüche 1-6, dadurch gekennzeichnet, dass das Druckelement (11) in Laufrichtung (L) hintereinander mehrere Reihen von Drucktaschen (15, 16) aufweist, wobei in jeder dieser Reihen quer zur Laufrichtung (L) nebeneinander mehrere Drucktaschen vorgesehen sind.

8. Nasspresse nach Anspruch 7, dadurch gekennzeichnet, dass das Druckelement (11) wenigstens einen in einem feststehenden Druckraum (12) beweglichen, wenigstens einen Stützschuh (30) tragenden Kolben (20) aufweist.

9. Nasspresse nach Anspruch 7, dadurch gekennzeichnet, dass das Druckelement (11) mehrere, einen gemeinsamen Stützschuh (30) tragende Kolben (20¹, 20², 20³) aufweist, wobei jeder Kolben mehreren Drucktaschen (15, 16) aus mehreren Reihen zugeordnet ist.

10. Nasspresse nach einem der Ansprüche 1-9, dadurch gekennzeichnet, dass in Laufrichtung zwischen wenigstens zwei Drucktaschen (15, 16) eine Druckmittelabflusseinrichtung (19) vorgesehen ist.

11. Nasspresse nach einem der Ansprüche 1-10, dadurch gekennzeichnet, dass die Anpresseinrichtung (2) mehrere quer zur Laufrichtung (L) nebeneinander angeordnete Druckelemente (27¹ ... 27⁵) aufweist, und die Spalten (28¹ ... 28⁴) zwischen den einzelnen Druckelementen (27¹ ... 27⁵) zumindest teilweise in einem spitzen Winkel zur Laufrichtung (L) verlaufen.

## Claims

1. Wet press for the dewatering of a web of material (3), having a rotating roll (1) and a pressure-applying device (2), between which the web of material (3) is passed together with at least one water-absorbing band (4) in a press nip (6) along a part (A) of the roll circumference, the pressure-applying device (2) having a hydrostatic pressure element (11), which has a plunger (20), which can move relative to the pressure space (12), and a support shoe (30), which can move in pressing direction (P) and has, in the press nip (6), successively in running direction (L) of the web of material (3) at least two pressure pockets (15, 16 ; 21, 22, 23), which are connected by channels (17, 18; 24, 25, 26) to a common pressure space (12) supplied with pressure medium, characterized in that the movable plunger (20) is arranged unsymmetrically relative to the support shoe (30) in such a way that, seen in running direction (L) of the web of material (3), the total surface of the pressure pockets (15, 16, 21, 22) ahead of the centre line (M) of the plunger (20) is greater than the total surface of the pressure pockets (16, 22, 23) behind the centre line (M) of the plunger (20).

2. Wet press according to Claim 1, characterized in that the effective pressure surfaces of the pressure pockets (15,16 ; 21, 22, 23) decrease in running direction (L).

3. Wet press according to Claim 1 or 2, characterized in that the cross-sections of the channels (17, 18 ; 24, 25, 26) connecting the pressure pockets (15, 16; 21, 22, 23) to the common pressure space (12) increase in running direction (L).

4. Wet press according to Claims 1-3, characterized in that the unsymmetrical arrangement of the plunger (20) relative to the support shoe (30), the ratio of the pressure surface of the pressure pockets (15,16 ; 21, 22, 23) successively following in running direction (L), and the ratio of the cross-sections of the channels (17, 18 ; 24, 25, 26) connecting the pressure pockets to the common pressure space are matched in such a way that, seen in running direction (L), the nip height (6) is approximately constant.

5. Wet press according to one of Claims 1-4, characterized in that the unsymmetrical arrangement of the plunger (20) relative to the support shoe (30) and the ratio of the pressure surfaces of the pressure pockets (15, 16 ; 21, 22, 23) successively following in running direction (L) are matched in such a way that the resultant of the forces of the pressure pockets acts at least approximately in the centre line (M) of the plunger (20).

6. Wet press according to one of Claims 1-5, characterized in that the hydrostatic pressure element (11) has, in running direction (L) of the fibre web (3), more than two pressure pockets (21, 22, 23), the total effective pressure cross-sections of the pressure pockets decreasing in running direction (L) and/or the cross-sections of the channels (24, 25, 26) leading to the common pressure space (12) increasing.

7. Wet press according to one of Claims 1-6, characterized in that the. pressure element (11) has, successively in running direction (L), several rows of pressure pockets (15, 16), several pressure pockets being provided alongside one another transversely to the running direction (L) in each of these rows.

8. Wet press according to Claim 7, characterized in that the pressure element (11) has at least one plunger (20), which can move in a fixed pressure space (12) and bears at least one support shoe (30).

9. Wet press according to Claim 7, characterized in that the pressure element (11) has several plungers (20¹, 20², 20³), bearing a common support bhoe (30), each plunger being assigned to several pressure pockets (15, 16) from several rows.

10. Wet press according to one of Claims 1-9, characterized in that a pressure medium drainage device (19) is provided in running direction between at least two pressure pockets (15, 16).

11. Wet press according to one of Claims 1-10, characterized in that the pressure-applying device (2) has several pressure elements (27¹ ... 27⁵) arranged alongside one another transversely to the running direction (L) and the gaps (28¹ ... ,28⁴) between the individual pressure elements (27¹ ... 27⁵) run at least partially at an acute angle to the running direction (L).

## Revendications

1. Presse humide destinée à essorer une bande (3) de matière comportant un rouleau (1) rotatif et un dispositif d'appui de pressage (2) entre lesquels la bande (3) de matière est guidée, en même temps qu'une bande (4) absorbante, au moins dans un intervalle de pressage (6), le long d'une partie (A) de la périphérie du rouleau, le dispositif d'appui de pressage (2) présentant un élément de pression (11) hydrostatique comportant un piston (20) mobile par rapport à la chambre de pression (12) ainsi qu'un sabot (30) d'appui mobile dans la direction de pressage, lequel comporte au moins deux cavités de pression (15, 16 ; 21, 22, 23) disposées l'une derrière l'autre dans le sens de défilement (L) de la bande de matière (3) dans l'intervalle de pressage (6), et qui sont reliées par des canaux (17, 18 ; 24, 25, 26) à une chambre de pression (12) commune alimentée en fluide sous pression, caractérisée par le fait que le piston mobile (20) est disposé de façon asymétrique par rapport au sabot (30) d'appui, de telle sorte que l'ensemble de la surface des cavités de pression (15, 16 ; 21, 22, 23), quand on regarde dans le sens de défilement (6) de la bande (3) de matière, est plus grande avant l'axe médian (M) du piston (20) que l'ensemble de la surface des cavités de pression (16, 22, 23) situé après l'axe médian (M) du piston (20).

2. Presse humide selon la revendicaiton 1, caractérisée par le fait que les surfaces de pression utiles des cavités de pression (15, 16 ; 21, 22, 23) diminuent dans le sens de défilement (L).

3. Presse humide selon la revendication 1 ou 2, caractérisée par le fait que les sections transversales des canaux (17, 18 ; 24, 25, 26), qui relient les cavités de pression (15, 16 ; 21, 22, 23) à la chambre de pression commune (12), augmentent dans le sens de défilement (L).

4. Presse humide selon les revendications 1 à 3, caractérisée par le fait que la disposition asymétrique du piston (20) par rapport au sabot d'appui (30), le rapport des surfaces de pression des cavités de pression (15, 16 ; 21, 22, 23) qui se suivent dans le sens de défilement (L), ainsi que le rapport des sections transversales des canaux (17, 18 ; 24, 25, 26) qui relient les cavités de pression à la chambre de pression commune, sont déterminés de manière relative entre eux de façon teUe que, quand on regarde dans le sens du défilement (L), la hauteur d'intervalle (6) est approximativement constante.

5. Presse humide selon une des revendications 1 à 4, caractérisée par le fait que la disposition asymétrique du piston (20) par rapport au sabot d'appui (30) et le rapport des surfaces de pressions des cavités de pression (15, 16 ; 21, 22, 23) qui se suivent dans le sens de défilement (L), sont agencées entre elles de façon telle que la résultante des forces des cavités de pression s'applique approximativement selon l'axe médian (M) du piston (20).

6. Presse humide selon une des revendications 1 à 5, caractérisée par le fait que l'élément de pression hydrostatique (11) comporte plus de deux cavités de pression (21, 22, 23) dans le sens de défilement (L) de la bande de fibres (3), l'ensemble des sections transversales efficaces des cavités de pression diminuant dans le sens de défilement (L), et/ou les sections transversales des canaux (24, 25, 26), qui conduisent à la chambre de pression commune (12), augmentant.

7. Presse humide selon une des revendications 1 à 6, caractérisée par le fait que l'élément de pression (11) présente, dans le sens du défilement (L), plusieurs rangées de cavités de pression (15, 16), plusieurs cavités de pression étant prévues l'une à côté de l'autre de façon transversale par rapport au sens de défilement (L) dans chacune de ces rangées.

8. Presse humide selon la revendication 7, caractérisée par le fait que l'élément de pression (11) présente au moins un piston (20) mobile dans une chambre de pression fixe (12) et qui porte au moins un sabot d'appui (30).

9. Presse humide selon la revendication 7, caractérisée par le fait que l'élément de pression (11) présente plusieurs pistons (20¹, 20², 20³) qui portent un sabot d'appui (30) commun, chaque piston étant affecté à plusieurs cavités de pression (15, 16) appartenant à plusieurs rangées.

10. Presse humide selon une des revendications 1 à 9, caractérisée par le fait que l'on prévoit un dispositif d'écoulement de fluide de pression (19) dans le sens de défilement entre deux cavités de pression (15, 16) au moins.

11. Presse humide selon une des revendications 1 à 10, caractérisée par le fait que le dispositif d'appui de pressage (52) présente plusieurs éléments de pression (27¹ ... 27⁵) disposés l'un à côté de l'autre de façon transversale par rapport au sens de défilement (L) et que les intervalles (28¹ ... 28⁴) s'étendent entre les éléments de pression (27¹ ... 27⁵) au moins partiellement en formant un angle aigu par rapport au sens de défilement (L).
